# EUROPÄISCHE PATENTSCHRIFT

(11) **EP 0 318 730 B1**
(45) Veröffentlichungstag und Bekanntmachung des Hinweises auf die Patenterteilung: **23.03.1994**
(21) Anmeldenummer: 88118609.2
(22) Anmeldetag: 09.11.1988
(51) Int. Cl.: A47C 27/18, A47C 27/08

(54) **Polster oder dergleichen, sowie Verfahren zu seiner Herstellung**
Cushion or the like, and method of manufacturing it
Coussin ou analogue, et procédé pour sa fabrication

(30) Priorität: 28.11.1987 DE 8715794 U
(43) Veröffentlichungstag der Anmeldung: 07.06.1989
(73) Patentinhaber: LIGAMED medical Produkte GmbH, D-90556 Cadolzburg (DE)
(72) Erfinder: Hüttner, Leonhard, D-8507 Oberasbach (DE)
(74) Vertreter: Richter, Bernhard, Dipl.-Ing.

(56) Entgegenhaltungen:
- DE-A- 2 018 083
- DE-A- 3 444 459
- FR-A- 2 053 887
- US-A- 4 371 997

## Beschreibung

Die Erfindung betrifft zunächst ein Sitzkissen mit zwei übereinander angeordneten Schichten aus offenporigem, elastischen Schaumstoff, wobei die untere dieser beiden Schichten aus einer elastischen Einlage aus einem offenporigen Schaumstoff besteht, die auch in ganz oder zumindest weitgehend zusammengedrücktem Zustand luftdurchlässig ist und von einer luftundurchlässigen Umhüllung umgeben ist, die mit einer wahlweise verschließbaren Luftabsperrung versehen ist, und wobei die obere Schicht sich auf der zum Aufsetzen des Körpers bestimmten Seite des Sitzkissens befindet (Oberbegriff des Anspruches 1). Derartige Polsterkissen sind aus US-PS 4 371 997 bekannt. Das Polsterkissen nach US-PS 4 371 997 besteht aus zwei Schichten aus offenporigem, elastischen Schaumstoff, die jeweils von einer luftundurchlässigen Umhüllung umgeben sind. Jede dieser luftundurchlässigen Umhüllungen ist über eine Luftzuleitung mit einem gegenüber der Außenatmosphäre abschließbaren Ventil verbunden. Ferner sieht die US-PS 4 371 997 vor, daß dieses Sitzkissen mit einer zusätzlichen Abdeckung, beispielsweise aus Pelz versehen sein kann, wenn der Kunststoff der Umhüllung für den Benutzer schädlich oder unbequem ist.

Aus FR-PS 2 053 887 ist eine Matratze bekannt, die aus zwei Schichten besteht. Dies ist zunächst eine untere, die mit einem Aufblasventil versehen sein kann, lediglich mit Luft und gegebenenfalls noch mit Zwischenwänden gefüllte Schicht und ferner eine obere Schicht, die eine Füllung aus Wolle, Kapok, Schaumstoff oder einer Kombination dieser Materialien (evtl. auch Federn) aufweist. Beide Schichten sind von einer Umhüllung umgeben. Während die Erfindung ein Sitzkissen betrifft, bezieht sich der Gegenstand von FR-PS 2 053 887 ausschließlich auf eine Matratze.

Zum Stand der Technik wird beispielsweise ferner auf US-PS 2,997,100 (betreffend eine Matratze) und die vorgenannte DE-PS 99 773 (betreffend ein Luftkissen) verwiesen, wobei aber diese Literaturstellen nur eine elastische Schicht aufweisen, die von einer luftundurchlässigen Umhüllung umgeben ist, wobei diese Umhüllung ein abschließbares Ventil besitzt.

Aus DE-PS 850 062 kennt man eine u.a. für Kissen bestimmte Polsterung mit Federeinlage, wobei der von der Federeinlage eingenommene Raum mittels eines luftdichten Kunststoff- oder Gummibezuges luftdicht verschlossen ist. Hiermit soll das darin eingeschlossene Luftvolumen als zusätzliches Polster wirken. Ein solches Polster ist aber nicht mit der nachstehend erläuterten Kombination der Erfindung und auch nicht mit den Elementen dieser Kombination vergleichbar. Insbesondere fehlt beim Gegenstand dieser Vorveröffentlichung die jeweilige Anpassung an die Form des Körpers. Auch kennt man aufblasbare Sitzkissen oder dergleichen, die eine ähnliche Polsterwirkung wie der zuvor beschriebene Stand der Technik haben.

Erwähnt sei, daß man ein Stützpolster in Kissenform insbesondere für die Krankenbehandlung kennt, das aus einer flexiblen, flüssigkeitsundurchlässigen Umhüllung und einer Flüssigkeitsfüllung besteht. Diese Flüssigkeitsfüllung durchsetzt im wesentlichen sämtliche Zellen eines in der Umhüllung vorgesehenen Elastomers (DE-PS 20 18 083). Hiermit wird eine sogenannte Flottationsabstützung des Patienten angestrebt.

Die Aufgabe der Erfindung besteht demgegenüber darin, ein Sitzkissen gemäß dem Oberbegriff des Anspruches 1 mit einer das Körpergewicht aufnehmenden und optimal seitlich abstützenden Anpassung an die Außenform des darauf Sitzenden Körperteiles zu schaffen und dies mit einer Beseitigung der insbesondere bei längerem Benutzen eines Sitzkissens auftretenden und unangenehmen Schweißstauung zu verbinden. Dabei ist insbesondere an Kranke und gebrechliche Personen gedacht, die längere Zeit auf einem solchen Sitzkissen sitzen sollen.

Der Lösung dieser Aufgabe dient, ausgehend vom Oberbegriff des Anspruches 1, zunächst die Kombination der Merkmale a bis c des Patentanspruches 1, nämlich:
a) daß die obere elastische Schaumstoffschicht keine verschließbare Luftabsperrung ihres Volumens aufweist, wobei diese Schaumstoffschicht auf der entsprechenden Fläche der Umhüllung der unteren Schicht aufliegt,
b) unmittelbar auf der der Auflageseite zugewandten Fläche der oberen Schaumstoffschicht befindet sich ein luftdurchlässiger Bezug,
c) die Einlage mit Umhüllung ist mit der oberen Schaumstoffschicht und Bezug verbunden oder lösbar verbindbar.

Ferner dient der Lösung der vorgenannten Aufgabe auch der Patentanspruch 2, der gemäß seinem Oberbegriff ausgeht von einem Sitzkissen mit zwei übereinander angeordneten Schichten aus offenporigem, elastischen Schaumstoff, wobei die obere dieser beiden Schichten sich auf der zum Aufsetzen des Körpers bestimmten Seite des Sitzkissens befindet und für die untere Schicht eine elastische Einlage aus einem offenporigen Schaumstoff vorgesehen ist, die auch in ganz oder zumindest weitgehend zusammengedrücktem Zustand luftdurchlässig ist (siehe auch hierzu US-PS 4,371,997). Dieser Anspruch 2 ist gekennzeichnet durch die Kombination der Merkmale a bis d, nämlich:
a) daß diese Einlage über einen wesentlichen Bereich ihrer Fläche auf einen Bruchteil der Dicke zusammengedrückt ist, die sie im unbelasteten Zustand besitzt, und daß eine Umhüllung an der Einlage im wesentlichen anliegt ohne Verwendung eines Ventiles, allein mit ihrem Material allseitig den Luftabschluß dieser Einlage bildet,
b) daß die obere elastische Schaumstoffschicht keine verschließbare Luftabsperrung ihres Volumens aufweist, wobei diese Schaumstoffschicht auf der entsprechenden Fläche der Umhüllung der unteren Schaumstoffschicht aufliegt,
c) unmittelbar auf der der Auflageseite zugewandten Fläche der oberen Schaumstoffschicht befindet sich ein luftdurchlässiger Bezug,
d) die Einlage mit Umhüllung ist mit der oberen Schaumstoffschicht und Bezug verbunden oder lösbar verbindbar.

Keine der beiden vorgenannten Kombinationen des Anspruches 1 und 2 ist durch den Stand der Technik vorweggenommen. Hinsichtlich der hierdurch erzielten Vorteile gilt, daß die Merkmale des Oberbegriffes des Anspruches 1, sowie die Merkmale des Oberbegriffes und die Merkmale a des Anspruches 2 erreichen, daß die vom Benutzer eingestellte Form der Einlage mit Umhüllung nach Schließen des Luftabsperrorganes oder nach komplettem luftdichten Abschluß der Umhüllung erhalten bleibt. Es ist eine Art Sitzschale geschaffen, deren Formgebungen wahlweise veränderbar, jedoch in der jeweiligen Form fixiert ist. Dabei erfolgen die Veränderungen in der Ausführung gemäß Patentanspruch 1 durch entsprechendes Zusammendrücken der Einlage und zugehöriges Betätigen der Luftabsperrung, sowie im Fall der demgegenüber vereinfachten Ausführung gemäß Patentanspruch 2 durch Bestimmung des jeweiligen Grades der Zusammendrückung der Einlage beim luftdichten Verschweißen oder Verkleben der Umhüllung dieser Einlage. Da das gesamte Gewicht der Person auf der relativ kleinen Sitzfläche aufliegt, kann es auch einen zwar elastischen, aber in sich relativ festen Schaumstoff genügend zusammendrücken. Ein solcher fester Schaumstoff verhindert, oder vermindert zumindest die Gefahr des seitlichen Abkippens, die durch unkontrollierte Körperbewegungen besonders von Kranken oder behinderten Personen gegeben ist. In dem Zusammenhang kann durch das Merkmal a des Anspruches 1 bzw. b des Anspruches 2 ein zusätzlicher Polstereffekt erreicht werden, der erforderlichenfalls die gewisse Härte, welche die vorstehend beschriebene Sitzschale nach ihrem Einstellen besitzt, ausgleicht, andererseits jedoch die eingestellte Formgebung einer solchen "Sitzschale" zur Wirkung kommen läßt. Schließlich wird durch die Merkmale a und b des Anspruches 1 bzw. b und c des Anspruches 2 erreicht, daß etwa beim Gebrauch des Sitzkissens auftretender Schweiß der aufsitzenden Körperfläche im wesentlichen verdunsten kann. Dies beruht darauf, daß die Wärmestrahlung des Körpers der auf dem Kissen sitzenden Person den elastischen Schaumstoff der oberen Schicht erwärmt. Dies bewirkt von den Seiten her eine Luftzufuhr in Art einer Konvektionsströmung und dadurch einen Luftaustausch, sowie Abfuhr der Feuchtigkeit. Damit wird der Nachteil vermieden, der beim Aufliegen eines Körperteiles auf einem luftundurchlässigen Material, wie Gummi, Kunststoffolie, eine mit Gummi oder Kunststoff imprägnierte Textilbahn und dergleichen dadurch entsteht, daß der entstehende Schweiß nicht verdunsten kann. Dies ist insbesondere für Kranke, Genesende oder sonstige Personen wichtig, die über längere Zeit ein derartiges Sitzkissen benutzen müssen. Dies würde sonst nach längerer Benutzung eines eine derartige Schweißabfuhr nicht aufweisenden Sitzkissens zu Druckgeschwüren (decupital ulcera) führen. Dies würde außerdem durch die Mazeration, d.h. Aufweichung der Haut durch den Schweiß im Sinne eines nachteiligen, synergistischen Effektes verstärkt. In dem Zusammenhang ist auch zu berücksichtigen, daß die Verwendung einer oberen Polsterschicht mit einer für die Schaffung eines Unterdruckes in der unteren Schicht zwar notwendigen undurchlässigen Umhüllung einen derartigen Schweißstau provozieren würde, daß hierbei der Körper unmittelbar auf der luftundurchlässigen Umhüllung der jeweiligen elastischen Einlage aufliegen würde. Dagegen befindet sich der betreffende Körperteil der Person bei einem Sitzkissen nach der Erfindung auf dem bewußt luftdurchlässigen Bezug, wobei der Schweiß auf die darunter befindliche elastische Schaumstoffschicht abgegeben und durch die erläuterte, im wesentlichen ungehinderte Konvektionsströmung abgeführt wird. Auch hieraus wird ersichtlich, daß die erfindungsgemäße Merkmalskombination es überhaupt erst erlaubt, bei Sitzkissen gemäß dem erläuterten Stand der Technik einen nachteiligen Schweißstau zu verhindern und eine Sitzschale nach der Erfindung auch über eine längere Zeit durch eine kranke Person benutzen zu können, ohne dabei die im Zusammenhang mit einem Schweißstau erläuterten Nachteile in Kauf nehmen zu müssen. Das Sitzkissen nach der Erfindung kombiniert also die Formgebung der vorgenannten Sitzschale bei genügendem Polstereffekt mit einer gleichmäßigen Druckverteilung über die Auflagefläche und einem sicheren seitlichen Halt zusammen mit der gleichzeitigen Vermeidung der Nachteile einer etwaigen Schweißbildung. Das Merkmal c des Anspruches 1 bzw. d des Anspruches 2 schafft die Einheit aus Einlage mit Umhüllung und oberer Schaumstoffschicht.

Weitere vorteilhafte Merkmale der Erfindung sind in den Unteransprüchen angeführt, die nachstehend unter Bezugnahme auf ihre Bezifferung im einzelnen erläutert sind.

Es genügt vom Prinzip her, wenn sich gemäß Merkmal b des Anspruches 1 bzw. c des Anspruches 2 der Bezug unmittelbar auf der Auflagenseite der oberen elastischen Schaumstoffschicht befindet. Er kann aber auch gemäß Anspruch 3 oder gemäß Anspruch 4 ausgebildet sein, wobei in der bevorzugten Ausführungsform der Erfindung gemäß Anspruch 4 der Bezug gleichzeitig zur Verbindung der unteren Schicht mit der elastischen Einlage und ihrer luftundurchlässigen Umhüllung mit der oberen Schaumstoffschicht dient. Eine bevorzugte luftdurchlässige Ausführung des Bezuges ist gemäß Anspruch 5 aus Textil.

Eine besonders vorteilhafte Ausführungsform der Erfindung ist in Anspruch 9 zu sehen. Diese Flüssigkeit, insbesondere Wasser, bewirkt eine Kühlung, wodurch sich die Schweißbildung am Körper der darauf sitzenden oder liegenden Person weiter reduziert, gegebenenfalls ganz aufhört. Diese Kühlung bewirkt auch bei einer Umgebungstemperatur, die etwa gleich der menschlichen Körpertemperatur ist, einen genügenden Temperaturunterschied zur Erzeugung der erläuterten Konvektion. Diese Merkmale tragen also mit zur Lösung der gestellten Aufgabe bei. Auch hiermit wird das o.g. gefürchtete Wundliegen weiter behoben oder zumindest stark reduziert.

Die Erfindung betrifft ferner ein Verfahren zur Herstellung der unteren Schicht des Sitzkissens gemäß Anspruch 2 Merkmal b. Hierzu wird auf Patentanspruch 10 verwiesen.

Erfindungsgemäße Ausführungsmöglichkeiten sind nachstehend beschrieben und in der Zeichnung dargestellt:
- Fig. 1:: ein erstes Ausführungsbeispiel der Erfindung in der Draufsicht,
- Fig. 2:: einen Schnitt gemäß der Linie II-II in Fig. 1,
- Fig. 3:: eine Variante des Sitzkissens nach Fig. 1, 2 in einem Schnitt gemäß der Linie III-III in Fig. 1,
- Fig. 4:: in einem Schnitt analog den Schnitten der Fig. 2 und 3 eine demgegenüber abgewandelte, vereinfachte Ausführung der Erfindung,
- Fig. 5:: eine weitere Ausführung der Erfindung in der Seitenansicht und zwar unbelastet,
- Fig. 6:: eine Ansicht gemäß Fig. 5, jedoch belastet,
- Fig. 7:: eine Draufsicht auf Fig. 6.

Die Sitzkissen aller Ausführungsbeispiele besitzen als untere Schicht eine elastische Einlage 1 aus einem offenporigen, zumindest so weit offenporigen Schaumstoff, daß im ganz oder zumindest weitgehend zusammengedrückten Zustand die Luft durch seine Poren hindurchtreten kann. Diese Einlage ist von einer luftundurchlässigen Umhüllung 2 umgeben, z.B. einer Kunststoffolie. In dieser Umhüllung ist in den Ausführungen gemäß Fig. 1 bis 3 eine Absperrung 3 für die Luft innerhalb der Einlage vorgesehen, wobei die Absperrung wahlweise verschließbar oder öffenbar ist, z.B. in Form eines handbetätigten Schiebers oder eines Ventiles. Ferner ist als zweite Schicht eine obere Schaumstoffschicht 5 vorgesehen.

In einer vereinfachten Ausführungsform (siehe Fig. 4) kann die Absperrung bzw. das Ventil wegfallen. Stattdessen wird eine zunächst nicht komprimierte Einlage 1 von der Umhüllung 2 umgeben, wobei aber die Umhüllung nicht völlig abgeschlossen, z.B. an einer Seite offen ist. Dann wird die Einlage über einen wesentlichen Bereich ihrer Fläche um einen Teil, z.B. um 60%, ihrer Dicke zusammengedrückt und in diesem Zustand der Einlage wird die Umhüllung an der offenen Stelle zugeschweißt. Die Umhüllung liegt dann im wesentlichen an der Einlage an. Diese Variante kann zwar nicht vom Benutzer durch entsprechendes Öffnen und Schließen einer Luftabsperrung auf unterschiedlich starke Zusammendrückungen der Einlage eingestellt werden. Sie entspricht aber funktionell der vorstehend beschriebenen Ausführung einer teilweisen Komprimierung der Einlage und Abschluß des Ventiles. Beide vorgenannten Varianten schaffen die vorstehend erläuterten "Sitzschalen". Die Form einer solchen Sitzschale in der vereinfachten Ausführungsform der Erfindung ist in Fig. 4 dargestellt, und zwar bei unbelastetem Sitzkissen. Auch die somit gebildete Sitzschale ist relativ fest und widerstandsfähig, d.h. weist nur noch eine geringe Elastizität auf. Die einmal erzielte Formgebung dieser Sitzschale kann ohne weiteres durch entsprechenden Druck von der oberen Schaumstoffschicht 5 her auf die ihr zugewandte Oberseite der Umhüllung 2 verändert werden. Jedoch kann sich auch beim Ausführungsbeispiel der Fig. 4 die Einlage nicht wieder ausdehnen, da dem der innerhalb ihrer Umhüllung 2 vorhandene Unterdruck entgegensteht. Die gebildete Sitzschale bleibt also auch dann erhalten, wenn keine Person auf diesem Kissen sitzt (siehe Darstellung in Fig. 4).

Auf der zur Auflagenseite 4 des Sitzkissens hin gerichteten Fläche 2' der Umhüllung 2 liegt die obere elastische Schaumstoffschicht 5 auf, die zmindest an ihrer zur Auflagenseite 4 gerichteten Fläche 5' mit einem luftdurchlässigen Bezug 6 versehen ist. Dieser Bezug 6 befindet sich unmittelbar, d.h. ohne eine weitere, dazwischen befindliche Schicht, auf dieser Fläche 5'. Dies dient der erläuterten Konvektion von Luft und der Schweißabfuhr. In den Ausführungsbeispielen der Fig. 1 bis 4 greift der Bezug 6 um die Schaumstoffschicht 5 und die Einlage 1 mit Umhüllung 2 herum, hält also das gesamte Sitzkissen zusammen. Der Bezug könnte aber auch in der Ausführung gemäß Ziffer 6' der Fig. 5 bis 7, in denen die Einlage 1 mit einem Abstellventil versehen ist, nur die Schaumstoffschicht 5 umgeben. In diesem Fall besteht eine bevorzugt lösbare Verbindung zwischen der oberen Schaumstoffschicht 5 mit Bezug 6' einerseits und der Einlage 1 mit Umhüllung 2 andererseits. Dies können gemäß Ausführungsbeispiel der Fig. 5 und 6 Klettstreifen 7 sein. In diesem Ausführungsbeispiel ist die Luftabsperrung 3 in Form eines Ventiles seitlich aus der Umhüllung 2 herausgeführt, kann also dort von der Person bedient werden.

Während in den Fig. 1 bis 5 das jeweilige Sitzkissen unbelastet dargestellt wurde, zeigt Fig. 6, wie die vorgenannte Sitzschale, bestehend aus Einlage 1 und Umhüllung 2, nach Öffnen der Luftabsperrung 3 zusammengedrückt werden kann. Wird dann die Luftabsperrung 3 wieder geschlossen, so bleibt die mit 8 bezeichnete Zusammendrückung der Einlage 1 erhalten, d.h. es ist eine Sitzschale mit Eindrückung 8 gebildet. Sobald der Auflagedruck des Körpers weggenommen wird, nimmt die Schaumstoffschicht 5 mit Bezug 6' die in Fig. 6 mit durchgezogenen Linien dargestellte Lage ein, während strichpunktiert die belastete Lage der Teile 5, 6' dargestellt ist.

Falls die Luftabsperrung nach oben geführt werden soll, ist dazu in der Schaumstoffschicht 5 und dem Bezug 6 eine Öffnung 10 vorzusehen (Fig. 2, 3). Das Ventil oder dergleichen 3 kann somit von oben her geöffnet und geschlossen werden.

Insgesamt ist somit die vorgeformte Sitzschale in Kombination mit einer hinreichenden elastischen Polsterung und einer Schweiß abführenden Anordnung geschaffen.

Wie in Fig. 3 gestrichelt angedeutet, kann ferner in der Umhüllung 2 eine die Einlage 1 teilweise durchtränkende Flüssigkeit 9 vorgesehen werden, z.B. Wasser. Die Flüssigkeitsmenge kann in einer Ausführung der Erfindung ein Drittel des Volumens der Einlage 2 durchsetzen. Hierdurch kann, sofern gewünscht oder erforderlich, eine Kühlung erzielt werden, die zugleich die oben erläuterte Konvektion begünstigt. Die Flüssigkeit kann mit Hilfe eines Ventiles, z.B. der Absperrung 3, einfüllbar und wieder herausnehmbar sein.

## Patentansprüche

1. Sitzkissen mit zwei übereinander angeordneten Schichten (1, 5) aus offenporigem, elastischen Schaumstoff, wobei die untere dieser beiden Schichten aus einer elastischen Einlage (1) aus einem offenporigen Schaumstoff besteht, die auch in ganz oder zumindest weitgehend zusammengedrücktem Zustand luftdurchlässig ist und von einer luftundurchlässigen Umhüllung (2, 2') umgeben ist, die mit einer wahlweise verschließbaren Luftabsperrung (3) versehen ist und wobei die obere Schicht (5) sich auf der zum Aufsetzen des Körpers bestimmten Seite (4) des Sitzkissens befindet, gekennzeichnet durch die Kombination der folgenden Merkmale:
a) daß die obere elastische Schaumstoffschicht (5) keine verschließbare Luftabsperrung ihres Volumens aufweist, wobei diese Schaumstoffschicht (5) auf der entsprechenden Fläche (2') der Umhüllung (2) der unteren Schicht (1) aufliegt,
b) unmittelbar auf der der Auflageseite (4) zugewandten Fläche (5') der oberen Schaumstoffschicht (5) befindet sich ein luftdurchlässiger Bezug (6),
c) die Einlage (1) mit Umhüllung (2, 2') ist mit der oberen Schaumstoffschicht (5, 5') und Bezug (6) verbunden oder lösbar verbindbar.

2. Sitzkissen mit zwei übereinander angeordneten Schichten (1, 5) aus offenporigem, elastischen Schaumstoff, wobei die obere (5) dieser beiden Schichten sich auf der zum Aufsetzen des Körpers bestimmten Seite (4) des Sitzkissens befindet, und für die untere Schicht eine elastische Einlage (1) aus einem offenporigen Schaumstoff vorgesehen ist, die auch in ganz oder zumindest weitgehend zusammengedrücktem Zustand luftdurchlässig ist, gekennzeichnet durch die Kombination der folgenden Merkmale:
a) daß diese Einlage (1) über einen wesentlichen Bereich ihrer Fläche auf einen Bruchteil der Dicke zusammengedrückt ist, die sie im unbelasteten Zustand besitzt, und daß eine Umhüllung (2, 2') an der Einlage im wesentlichen anliegt und ohne Verwendung eines Ventiles, allein mit ihrem Material allseitig den Luftabschluß dieser Einlage (1) bildet,
b) daß die obere elastische Schaumstoffschicht (5) keine verschließbare Luftabsperrung aufweist, wobei diese Schaumstoffschicht (5) auf der entsprechenden Fläche (2') der Umhüllung (2) der unteren Schaumstoffschicht (1) aufliegt,
c) unmittelbar auf der der Auflageseite (4) zugewandten Fläche (5') der oberen Schaumstoffschicht (5) befindet sich ein luftdurchlässiger Bezug (6),
d) die Einlage (1) mit Umhüllung (2, 2') ist mit der oberen Schaumstoffschicht (5, 5') und Bezug (6) verbunden oder lösbar verbindbar.

3. Sitzkissen nach Anspruch 1 oder 2, dadurch gekennzeichnet, daß der Bezug (6') nur die obere elastische Schaumstoffschicht (5) umgibt.

4. Sitzkissen nach Anspruch 1 oder 3, dadurch gekennzeichnet, daß der Bezug (6) die obere elastische Schaumstoffschicht (5) und die Einlage (1) einschließlich deren Umhüllung (2, 2') umgibt, wobei im Bezug (6) eine Öffnung (10) für den Durchtritt und die Bedienung der Luftabsperrung (3) vorgesehen ist.

5. Sitzkissen nach einem der Ansprüche 1 bis 4, dadurch gekennzeichnet, daß der Bezug (6) aus Textil besteht.

6. Sitzkissen nach einem der Ansprüche 1 bis 3 und 5, dadurch gekennzeichnet, daß die lösbare Verbindung zwischen Einlage (1) mit Umhüllung (2, 2') einerseits und Schaumstoffschicht (5) mit Bezug (6') andererseits ein Klettverschluß ist.

7. Sitzkissen nach einem der Ansprüche 1 bis 6, dadurch gekennzeichnet, daß bei Vorhandensein einer von der Umhüllung (2) der Einlage (1) her nach oben zur Auflageseite (4) des Polsters geführten Luftabsperrung (3) sich in der Schaumstoffschicht (5) und dem dazu gehörigen Bezug (6) eine Öffnung oder Aussparung (10) für den Durchtritt und die Bedienung der Luftabsperrung befindet.

8. Sitzkissen nach einem der Ansprüche 1 bis 7, dadurch gekennzeichnet, daß die Luftabsperrung (3) ein Ventil ist.

9. Sitzkissen nach einem der Ansprüche 1 bis 8, dadurch gekennzeichnet, daß die Einlage (1) teilweise, z.B. etwa ein Drittel des Volumens der Einlage, mit Flüssigkeit (9), insbesondere Wasser gefüllt ist.

10. Verfahren zur Herstellung eines Sitzkissenteiles nach Anspruch 2, dadurch gekennzeichnet, daß zunächst die Einlage (1) mit der nur teilweise geschlossenen Umhüllung (2; 2', 2'') versehen wird, daß dann die Einlage in der gewünschten Weise, bzw. um den gewünschten Betrag komprimiert wird und daß anschließend unter Beibehaltung dieser Komprimierung die Umhüllung luftdicht verschlossen wird.

## Claims

1. Seat cushion with two layers (1, 5) arranged one above the other of open-pored elastic foam material, wherein the lower one of these two layers consists of an elastic insert (1) of an open-pored foam material which is permeable by air even in entirely or at least substantially compressed state and is enclosed by an air-impermeable casing (2, 2'), which is provided with a selectably closable air closure (3) and wherein the upper layer (5) is disposed on the side (4) of the seat cushion intended for setting down of the body, characterised by the combination of the following features:
a) that the upper elastic foam material layer (5) has no closable air closure of its volume, wherein this foam material layer (5) rests on the corresponding surface (2') of the casing (2) of the lower layer (1),
b) an air-permeable cover (6) is disposed directly on the surface (5') of the upper foam material layer (5) facing the seat side (4),
c) the insert (1) with casing (2, 2') is connected or detachably connectible with the upper foam material layer (5, 5') and cover (6).

2. Seat cushion with two layers (1, 5) arranged one above the other of open-pored elastic foam material, wherein the upper one of these two layers is disposed on the side of the seat cushion intended for setting down of the body, and an elastic insert (1) of an open-pored foam material is provided for the lower layer, which insert is permeable by air even in entirely or at least substantially compressed state, characterised by the combination of the following features:
a) that this insert (1) is compressed over a substantial range of its area to a fraction of the thickness which it possesses in the unloaded state, and that a casing (2, 2') substantially adjoins the insert and forms the air closure of this insert (1), without use of a valve, solely by its material at all sides,
b) that the upper elastic foam material (5) has no closable air closure, wherein this foam material layer rests on the corresponding surface (2') of the casing (2) of the lower foam material layer,
c) an air-permeable cover (6) is disposed directly on the surface (5') of the upper foam material layer (5) facing the seat side (4),
d) the insert (1) with casing (2, 2') is connected or detachably connectible with the upper foam material layer (5, 5') and cover (6).

3. Seat cushion according to claim 1 or 2, characterised thereby that the cover (6') encloses only the upper elastic foam material layer (5).

4. Seat cushion according to claim 1 or 3, characterised thereby that the cover (6) encloses the upper elastic foam material layer (5) and the insert (1) inclusive of the casing (2, 2') thereof, wherein an opening (10) for the passage and the operation of the air closure (3) is provided in the cover (6).

5. Seat-cushion according to one of claims 1 to 4, characterised thereby that the cover (6) consists of textile.

6. Seat cushion according to one of claims 1 to 3 and 5, characterised thereby that the detachable connection between insert (1) with casing (2, 2') on the one hand and foam material layer (5) with cover (6') on the other hand is a burr closure.

7. Seat cushion according to one of claims 1 to 6, characterised thereby that in the case of presence of an air closure (3) guided upwardly from the casing (2) of the insert (1) to the seat side (4) of the cushion an opening or cut-out (10) for the passage and the operation of the air closure is disposed in the foam material layer (5) and the cover (6) belonging thereto.

8. Seat cushion according to one of claims 1 to 7, characterised thereby that the air closure (3) is a valve.

9. Seat cushion according to one of claims 1 to 8, characterised thereby, that the insert (1) is partly, for example about one third of the volume of the insert, filled with liquid (9), particularly water.

10. Method for the manufacture of a seat cushion part according to claim 2, characterised thereby that initially the insert (1) is provided with the only partly closed casing (2; 2', 2''), that then the insert is compressed in the desired manner or by the desired amount and that subsequently the casing is airtightly closed while maintaining this compression.

## Revendications

1. Coussin comportant deux couches (1, 5) de mousse élastique à pores ouverts superposées, sachant que la couche inférieure se compose d'une garniture élastique (1) en mousse à pores ouverts, qui, à l'état totalement ou au moins largement comprimé, est perméable à l'air et est entourée d'une enveloppe imperméable à l'air (2, 2'), qui est munie d'un obturateur pour l'air (3) pouvant être fermé au choix, et sachant que la couche supérieure (5) se trouve sur le côté (4) du coussin destiné à supporter le corps, caractérisé par la combinaison des caractéristiques suivantes :
a) en ce que la couché de mousse élastique supérieure (5) ne présente pas d'obturateur pour l'air de son volume pouvant être fermé, sachant que cette couche de mousse (5) repose sur la surface (2') correspondante de l'enveloppe (2) de la couche inférieure (1),
b) en ce que directement sur la surface (5') de la couche de mousse supérieure (5) qui est tournée vers le côté de l'assise (4) se trouve une housse (6) perméable à l'air,
c) en ce que la garniture (1) munie de l'enveloppe (2,2') est reliée à la couche de mousse supérieure (5, 5') et à la housse (6) ou peut y être reliée de manière amovible.

2. Coussin comportant deux couches (1, 5) de mousse élastique à pores ouverts superposées, sachant que la couche supérieure (5) se trouve sur le côté (4) destiné à supporter le corps et que pour la couche inférieure est prévue une garniture (1) élastique en mousse à pores ouverts qui, à l'état totalement ou au moins largement comprimé, est perméable à l'air, caractérisé par la combinaison des caractéristiques suivantes :
a) en ce que cette garniture (1) est comprimée sur une grande partie de sa surface sur une fraction de l'épaisseur qu'elle présente à l'état non chargé, et en ce qu'une enveloppe (2, 2') est appliquée essentiellement contre la garniture et forme de tout côté rien que par son matériau, sans utiliser de valve, l'obturateur pour l'air de cette garniture (1),
b) en ce que la couche de mousse élastique supérieure (5) ne présente pas d'obturateur pour l'air pouvant être fermé, sachant que cette couche de mousse (5) repose sur la surface (2') correspondante de l'enveloppe (2) de la couche de mousse inférieure (1),
c) directement sur la surface (5') de la couche de mousse supérieure (5) qui est tournée vers le côté d'assise (4) se trouve une housse (6) perméable à l'air,
d) la garniture (1) munie de l'enveloppe (2, 2') est reliée à la couche de mousse supérieure (5, 5') et à la housse (6) ou peut y être reliée de manière amovible.

3. Coussin selon la revendication 1 ou 2, caractérisé en ce que la housse (6') n'entoure que la couche de mousse supérieure (5).

4. Coussin selon la revendication 1 ou 3, caractérisé en ce que la housse (6) entoure la couche de mousse élastique supérieure (5) et la garniture (1), y compris leur enveloppe (2, 2'), sachant que dans la housse (6) est prévue une ouverture (10) pour le passage et la manipulation de l'obturateur pour l'air (3).

5. Coussin selon l'une des revendications 1 à 4, caractérisé en ce que la housse (6) est en tissu.

6. Coussin selon l'une des revendications 1 à 3 et 5, caractérisé en ce que la liaison amovible entre la garniture (1) avec l'enveloppe (2, 2'), d'une part, et la couche de mousse (5) avec la housse (6'), d'autre part, est une fermeture autoagrippante.

7. Coussin selon l'une des revendications 1 à 6, caractérisé en ce qu'en présence d'un obturateur pour l'air (3) guidé de l'enveloppe (2) de la garniture (1) vers le haut jusqu'au niveau du côté de l'assise (4) du coussin, une ouverture ou découpe (10) pour le passage et la manipulation de l'obturateur pour l'air se trouve dans la couche de mousse (5) et dans la housse (6) qui en fait partie.

8. Coussin selon l'une des revendications 1 à 7, caractérisé en ce que l'obturateur pour l'air (3) est une valve.

9. Coussin selon l'une des revendications 1 à 8, caractérisé en ce qu'une partie de la garniture (1), par exemple environ un tiers du volume de la garniture, est remplie de liquide (9), notamment d'eau.

10. Procédé pour la fabrication d'une partie de coussin selon la revendication 2, caractérisé en ce que, dans un premier temps, la garniture (1) est munie de l'enveloppe (2, 2', 2'') qui n'est que partiellement fermée, en ce qu'ensuite la garniture est comprimée de la façon souhaitée, ou au degré souhaité, et en ce qu'enfin l'enveloppe est hermétiquement fermée tout en conservant cette compression.
